# EUROPÄISCHE PATENTSCHRIFT

(11) **EP 0 534 046 B1**
(45) Veröffentlichungstag und Bekanntmachung des Hinweises auf die Patenterteilung: **10.09.1997**
(21) Anmeldenummer: 92102592.0
(22) Anmeldetag: 15.02.1992
(51) Int. Cl.: C10G 45/02, C10G 67/02, C10G 1/06

(54) **Verfahren zur Aufspaltung von kontaminierten Kunststoffen.**
Process for the disintegration of contaminated plastics
Procédé pour la désintégration de matières plastiques contaminées

(30) Priorität: 19.09.1991 EP 91115911
(43) Veröffentlichungstag der Anmeldung: 31.03.1993
(73) Patentinhaber: Klein, Wolfdieter, D-45665 Recklinghausen (DE)
(72) Erfinder: Klein, Wolfdieter, D-45665 Recklinghausen (DE)
(74) Vertreter: Thiel, Christian, Dr. Dipl.-Chem.

(56) Entgegenhaltungen:
- EP-A- 0 330 757
- WO-A-90/04007
- GB-A- 905 809

## Beschreibung

Die Erfindung betrifft ein Verfahren zur Aufspaltung von Kunststoffen, die durch anorganische und/oder organische Stoffe kontaminiert sind.

Es ist bekannt, daß Kohlenwasserstoffe bzw. Kohlenwasserstoffverbindungen durch nichthydrierende und hydrierende Verfahren mehr oder weniger erfolgreich aufgearbeitet werden können.

Bei den "nichthydrierenden Verfahren" ist bekannt, flüssige und feste kontaminierte Kohlenwasserstoffe bei hohen Temperaturen in Verbrennungsanlagen einzusetzen, etwa in der Zementindustrie. Auch sind spezielle Verbrennungsanlagen im Einsatz, die solche Einsatzstoffe als Energieträger nutzen. In der Zementindustrie ist der Einsatz durch die Anforderungen an die Produkte begrenzt, in den Verbrennungsanlagen sind umfangreiche Gasnachbehandlungsanlagen erforderlich, die an die jeweiligen Begleitsubstanzen anzupassen sind, was technisch aufwendig oder kaum durchführbar ist. Zusätzlich führen Störungen an Brennersystemen zu unkalkulierbaren Umweltbeeinträchtigungen.

Auch ist bekannt, Kohlenwasserstoffe, wie z. B. Schmierstoffe, Altölschlämme und Altöle, physikalisch, z. B. durch
- Hochvakuumdestillation
- Gasextraktion und
- spezielle Membrantrennverfahren
sowie chemisch, z. B. durch
- chemische Raffination mit Schwefelsäure und
- Waschen mit Lösungsmitteln
in eine Grundsubstanz, wie z. B. Öl, und andere Substanzen, in denen die kontaminierenden Stoffe und die Verunreinigungen zu finden sind, zu trennen. Dabei stellen sich physikalische und chemische Gleichgewichte ein, was unerwünschte Nachbehandlungen erforderlich macht und/oder die Einsatzmöglichkeiten der Produkte begrenzt. Zum anderen entstehen Restprodukte mit hohen Verunreinigungen, deren Beseitigung erhebliche Probleme aufwirft.

Es wird ferner versucht, kontaminierte Altöle nach einer destillativen Vorbehandlung einer hydrierenden Nachbehandlung zu unterziehen. Die vorbehandelten Produkte werden dabei über Festbettkatalysatoren veredelt.

Als Trennverfahren wird hierbei die Dünnschichtverdampfung eingesetzt. Dabei entstehen ein Rückstand mit hoher Beladung an Begleitsubstanzen und gering belastete Destillate. Die hydrierende Behandlung ist auf die Destillate begrenzt, die kaum Katalysatorgifte enthalten. Als Katalysatorgifte sind z. B. Metall-, Schwefel-, Stickstoff- und Chlorverbindungen bekannt, weshalb auch Kohlenwasserstoffe mit diesen Begleitsubstanzen nicht einsetzbar sind.

Des weiteren ist bekannt, chlorierte Kohlenwasserstoffverbindungen mit Flüssignatrium direkt zu behandeln. Durch die Bildung von Natriumchlorid werden die Einsatzstoffe chemisch in wiederverwertbare Rohstoffe umgewandelt. Dieses Verfahren erfordert einen hohen Sicherheitsstandard wegen des Umgangs mit dem äußerst reaktionsfreudigen Natrium.

Bei den hydrierenden Verfahren ist das Verfahren gemäß DE-38 06 365 C1 bekannt, bei dem in einer Sumpfphasenhydrierung in Gegenwart eines Einwegkatalysators Schwelprodukte einiger Problemabfälle wie z. B. Kunststoffabfälle, kohlenwasserstoffbelastete Rückstände, kontaminierte Böden, Biomassen und Abschlämme bei einem Druck von 20 bis 325 bar und einer Temperatur von 250 bis 500° C und einem Gas-Öl-Verhältnis von 1000 bis 3000 Nm³/t (0° C, 1 Atmosphäre) behandelt werden.

Des weiteren ist das Verfahren gemäß DE-25 30 229 A1 bekannt, bei dem Altreifengummi und/oder andere Kunststoffe bei 150 bar und 450° C einer katalytischen Reaktion unterzogen werden.

Zusätzlich ist bekannt, daß Kohle in einem Rohrreaktor gemäß DE-31 50 991 A1 bei einer Temperatur im Bereich von 465 bis 550° C und einem Druck von mehr als 700 bar hydriert werden kann. Die Reaktionswärme wird über die Reaktorwand an ein äußeres Kühlmedium abgeführt. Der erforderliche Reaktionswasserstoff wird an mehreren Stellen längs des Rohrreaktors in solchen Mengen zugeführt, daß unter Hydrierbedingungen mindestens 70 Gew.-% in der Suspension gelöst werden. Dieses Verfahren wurde auch zur Hydrierung von Schwerölen versuchsweise verwandt.

Ein Großteil der bekannten und technisch bisher eingesetzten Verfahren ist im Lehrgang Nr. 7796/57.008 der "Technischen Akademie Esslingen" im Juni 1985 zusammengefaßt. Die katalytische Behandlung der Destillate mit Wasserstoff ist als KTI-Verfahren bekannt, wurde aber großtechnisch noch nicht eingesetzt. Die Behandlung mit metallischem Natrium ist als "Degussa-Verfahren" bekannt und ebenfalls großtechnisch nicht erprobt.

Bei der Wiederverwertung von verflüssigbaren Kohlenwasserstoffen, sogenannten Thermoplasten, ist bekannt, daß sie für minderwertige Produkte wiedergewonnen und aufgearbeitet werden, z. B. für die Herstellung von Verpackungsmaterialien, Baustoffen und Transportbehälter.

Aufgrund chemischer Veränderungen, z. B. durch Versprödung, oder farblicher Vermischung, ist die Zahl der Wiederaufbereitungscyclen wie der Einsatz jedoch begrenzt. Dies führt letztlich entweder zur Verbrennung oder zur Deponierung dieser Abfallstoffe. Bei Duroplasten ist eine Wiederverwertung kaum möglich. Zur Entsorgung ist hauptsächlich die Verbrennung einsetzbar. Des weiteren wird auf die Thermo- und Duroplaste nicht eingegangen, da deren Entsorgung als allgemein bekannt vorausgesetzt wird.

Des weiteren ist bekannt, daß die angeführten Hydrierverfahren durch den Einsatz der Sumpfphasen-Technologie zu eminent hohen Investitionskosten führen. Dies liegt auch an dem erforderlichen Öl-Gas-Verhältnis, das durch den Einsatz des Sumpfphasenreaktors (Rühreffekt, Reaktorverkokung) aus technischen Gründen auf minimal 1000 Nm³ Gas/t/Öl begrenzt ist und somit zu großen Kreisgasmengen mit den erforderlichen Einrichtungen (Wärmetauscher, Öfen, Kreisgaswäsche, Kreisgaskompresser usw.) führt.

Demgemäß besteht die Erfindungsaufgabe darin, kontaminierte flüssige und/oder verflüssigbare und/oder feste Kunststoffe (Thermoplaste wie Duroplaste) sowie diese Stoffe enthaltende Materialien, die im weiteren Einsatzstoff genannt werden und mit Metall-, Schwefel-, Stickstoff-, Fluor- und insbesondere Chlorverbindungen, wie z. B. Furanverbindungen und/oder PCB-Verbindungen, usw., im Weiteren als Begleitsubstanz bezeichnet, kontaminiert sind, durch dieses Verfahren von diesen Begleitsubstanzen zu befreien.

Diese Aufgabe wird durch die Merkmale des Anspruchs 1 gelöst. Vorteilhafte Ausführungsformen sind Gegenstand der Unteransprüche.

Die Reaktion findet in flüssiger Phase statt. Den mit Begleitsubstanzen behafteten Einsatzstoffen wird vorzugsweise ein Einwegkatalysator zugesetzt. Danach wird das Reaktionsgemisch aus Trägeröl oder kontaminierter Flüssigkeit und Feststoff in einem Behälter vorgemischt und auf einen Reaktionsdruck von 200 bis 2000 bar, vorzugsweise 400 bis 1200 bar, insbesondere bis etwa 1000 bar, gepumpt. Anschließend werden die Einsatzstoffe in einem Reaktor in Anwesenheit von Wasserstoff bei einer Reaktionstemperatur zwischen 300 bis 550° C, vorzugsweise 400 bis 500° C und insbesondere bei etwa 430° C katalytisch umgesetzt. Die Begleitsubstanzen können durch geeignete Zuschlagstoffe gebunden werden. Die erzeugten Produkte enthalten lediglich geringe Anteile an Halogenen, Schwefel, Stickstoff und Sauerstoff sowie unerwünschten Substanzen, die durch bekannte Raffinerieprozesse weiter vermindert werden können, wie beispielsweise durch Refiner- oder Reformertechnologien. Der Prozeßdruck wird zweckmäßigerweise so gewählt, daß 90 bis 100 % des Einsatzstoffes unter den Prozeßbedingungen als oder in der Flüssigphase vorliegen.

Unter "Kunststoffen" im Sinne der Erfindung werden flüssige, verflüssigbare und feste Kunststoffe jeglichem Molekulargewichts verstanden, also sowohl in monomerer als auch in polymerer Form. Es kann sich dabei um einheitliche Substanzen wie auch um Gemische verschiedener Kunststoffe handeln, die durch Zusätze, Füllstoffe, Abbauprodukte oder zugesetzte Fremdstoffe kontaminiert sein können.

Unter "anorganischen und/oder organischen kontaminierenden Stoffen" werden solche Stoffe verstanden, die sich in den oben erwähnten Kohlenwasserstoffen und Kohlenwasserstoffverbindungen als Zusätze, Abbauprodukte, Zuschläge oder Verunreinigungen finden.

Unter "Zuschlagstoffen", wie sie erfindungsgemäß eingesetzt werden können, werden solche Stoffe verstanden, die mit in den Kunststoffen enthaltenen Fremdatomen nach deren Abspaltung sowie in den organischen kontaminierenden Stoffen enthaltenden reaktiven Verbindungen oder deren Spaltprodukten chemisch reagieren können. Insbesondere handelt es sich dabei um Verbindungen, die saure oder basische Spaltprodukte reaktiv neutralisieren können, wobei insbesondere eine Salzbildung bevorzugt ist. Typische Verbindungen für diesen Zweck sind Alkali- und Erdalkalicarbonate, insbesondere Natriumcarbonat und Calciumcarbonat, Ammoniak, Ammoniumverbindungen sowie Wasserstoffionen enthaltende Salze, wie beispielsweise Alkalihydrogencarbonate und -sulfate. Ferner können Metallsulfide und -oxide eingesetzt werden, insbesondere Alkalisulfide und Erdalkali- oder Schwermetalloxide.

Unter "Fremdatomen" werden andere als Kohlenstoff- und Wasserstoffatome verstanden. Hier sind insbesondere Metalle, Sauerstoff, Schwefel, Stickstoff, Phosphor und Halogene zu nennen, unter letzterem insbesondere Fluor, Chlor und Brom. Von besonderer Bedeutung sind chlorhaltige Verunreinigungen und Kunststoffe. Diese Fremdatome werden durch katalytische Hydrierung unter den genannten Bedingungen mehr oder weniger vollständig aus ihrem Molekülverband abgespalten und in ionische oder kovalente wasserstoffhaltige Produkte überführt, die ihrerseits zur Umsetzung mit den oben erwähnten Zuschlagstoffen befähigt sein können. Aus stickstoffhaltigen Verbindungen wird der Stickstoff häufig in Form von Ammoniak abgespalten, aus chlorhaltigen Verbindungen das Chlor in Form von Chlorwasserstoff.

Vorzugsweise wird im erfindungsgemäßen Verfahren ein Einwegkatalysator eingesetzt. Ein solcher Einwegkatalysator kann beispielsweise in Form von Eisenoxidverbindungen, beispielsweise Hämatit in Form von Raseneisenerz, oder von eisenoxidhaltigen Substanzen, beispielsweise Rotschlamm oder Luxmasse, vorliegen. Auch Kohlekoks aus Stein- und/oder Braunkohle kann aufgrund des Fremdstoffgehalts als Katalysator eingesetzt werden. Andere katalytisch wirksame Substanzen, die sowohl als Einweg- als auch als Mehrwegkatalysatoren verwandt werden können, sind CoO/MoO-Katalysatorstäube.

Als reaktive Zuschlagstoffe werden vorzugsweise Substanzen zugemischt, die gegenüber den Produkten der Spaltreaktionen und/oder gegenüber kontaminierenden Begleitstoffen reaktiv sind und diese durch chemische Bindung in unschädliche, abtrennbare Stoffe, vorzugsweise in Salze, überführen. Diese Zuschlagstoffe können den Einsatzstoff zu Beginn des Verfahrens zugemischt werden, beispielsweise zusammen mit dem Katalysator, sie können die Reaktion aber auch in einem späteren Verfahrensstadium zugesetzt werden oder im Anschluß an das Hydrierverfahren. Vorzugsweise werden die Zuschlagstoffe dem Einsatzsatzstoff zusammen mit dem Katalysator zu Verfahrensbeginn zugemischt. Es versteht sich, daß ein Katalysator mit chemischer Bindungswirkung gegenüber den Spaltungsprodukten zugleich als Zuschlagstoff wirken kann und ein Zuschlagstoff mit gleichzeitiger katalytischer Wirkung die Funktion des Katalysators übernehmen kann.

Besonders bevorzugte Zuschlagstoffe sind Säuren, Basen und/oder Schwefel bindende Stoffe, insbesondere anorganische Salze, die dem Verfahren in fein verteilter Form zugesetzt werden.

In herkömmlichen Hydrierverfahren ist die Reaktion stark exotherm. Deshalb wird die erforderliche Reaktionstemperatur mittels Einspeisung von kaltem, wasserstoffhaltigem Gas in den Reaktor konstant gehalten um eine Koksbildung und Methanisierung zu vermeiden.

Im erfindungsgemäßen Verfahren ist die Reaktion, je nach Einsatzstoff endotherm bis exotherm. Damit ist mit in herkömmlichen Verfahren üblichen Maßnahmen die Reaktionstemperatur nicht immer regelbar. Es ist deshalb vorteilhaft, wenn die erforderliche Wärme zur Einstellung der gewünschten Reaktionstemperatur sowohl zu- als auch abgeführt werden kann.

Der Wasserstoffanteil wird zweckmäßigerweise mit 0,5 bis 5 Gew.-% Überschuß, bezogen auf den Wasserstoffverbrauch der Hydrierreaktion, vorzugsweise mit 1 Gew.-% Überschuß, gefahren. Dabei wird der für die Absättigung der Spaltreaktion erforderliche Wasserstoff in Abhängigkeit vom Verbrauch so eingemischt, daß er in der flüssigen Phase überwiegend in Lösung ist.

Die Reaktion wird vorzugsweise in einem wärmedichten oder außen temperaturgeregelten Rohrreaktor durchgeführt. Die Temperaturregelung kann dabei mittels Flüssigmetallbett, Salzschmelze oder organischer Wärmeträgeröle erfolgen. Ferner ist eine Beheizung des Rohrreaktors über ein Doppelmantelrohr mittels Dampf möglich.

Als Reaktor kommt ferner ein Spaltrohrofen infrage, der als Umwälzofen ausgebildet ist. Andere übliche Reaktoren, die zur Durchführung einer Hydrierreaktion geeignet sind, insbesondere in einer feste Anteile enthaltenden flüssigen Phase, können ebenfalls eingesetzt werden.

Eine besonders vorteilhafte Variante des erfindungsgemäßen Verfahrens beruht darauf, daß feste Kunststoffe mit flüsigen Kunststoffen angemaischt werden und in dieser Form, versetzt mit Katalysator und gegebenenfalls Zuschlagstoffen, in den Reaktor eingespeist werden. Zur Anmaischung können auch kontaminierte und/oder oxidierte prozeßfremde Kunststoffe eingesetzt werden, wie auch prozeßstämmige Flüssigkeiten.

Für das Verfahren werden die festen Einsatzstoffe wie auch die zugesetzten Katalysator- und Zuschlagstoffe zweckmäßigerweise auf eine Korngröße von ≤ 1 mm, insbesondere ≤ 100 µm zerkleinert.

Der Feststoffanteil, bestehend aus Katalysator, Zusatzstoffen sowie festen Kohlenwasserstoffen und Kohlenwasserstoffverbindungen, wird zweckmäßigerweise so eingestellt, daß die Maische noch pumpfähig ist. Er beträgt demnach bis zu 60 Gew.-%, vorzugsweise bis zu 45 Gew.-%.

Der Katalysator wird in einer Menge von 1 bis 5 Gew.-%, bezogen auf den Einsatzstoff und abhängig vom Einsatzstoff, vorzugsweise von etwa 2,5 Gew.-%, zugemischt, zweckmäßigerweise in feinverteilter Form.

In einem Trennbehälter werden die gebildeten Gase von den entstandenen Produkten getrennt, die Gase über Kopf ausgeschleust und die Flüssigkeit mit allen Feststoffen in einen nachgeschalteten zweiten Trennbehälter entspannt.

Das Produkt wird im Kopf des Trennbehälters abgezogen. Die verbleibenden Reststoffe (Einwegkatalysator, gebildete Salze, Feststoffe usw.) werden mit einer Feststoffkonzentration von ca. 50 % aus dem Sumpf des Trennbehälters ausgeschleust. Die Feststoffkonzentration wird durch einen vorgeschalteten Kühler eingestellt, in dem dem Produkt Wärme entzogen wird.

Die dampfförmigen Kopfprodukte des zweiten Trennbehälters werden durch Abkühlung kondensiert, in einem Trennbehälter von Restwasserstoff und entstandenen Gasen abgetrennt und auf Normaldruck entspannt.

Bei der Erhitzung der Einsatzstoffe auf Reaktionstemperatur ist die Verdampfungsrate abhängig von der Tempertur und vom Verfahrensdruck sowie vom Siedebereich der Einsatzstoffe:
- Leichtsieder mit einem Siedebereich zwischen 20 - 225° C,
- Leichtsieder mit einem Siedebereich zwischen 225 - 350° C,
- Schwersieder mit einem Siedebereich ≥ 350° C.

Da der Siedebereich durch die zu verarbeitenden Einsatzstoffe oder durch die Zusammensetzung der Flüssigkeiten vorgegeben ist, die Temperatur durch die erforderliche Reaktionstemperatur bestimmt ist, besteht die Möglichkeit, über den Druck auf das Verdampfungsgleichgewicht einzuwirken und den Gas-/Dämpfeanteil einzustellen.

Da das erfindungsgemäße Verfahren in der Flüssigphase ablaufen soll, ist es notwendig, den Druck so einzustellen, daß bei Eintritt in den Reaktionsraum 70 bis 100 Gew.-%, vorzugsweise etwa 100 Gew.-%, des Einsatzstoffes in flüssiger oder in Flüssigkeit suspendierender fester Phase vorliegen. Hierzu wird, abhängig vom jeweiligen Einsatzstoff, der Druck erhöht oder gesenkt und dadurch immer der technisch und wirtschaftlich günstigste Reaktionsraum bereitgestellt. Es kann damit über die Veränderung der Gleichgewichtsbedingungen auf die Verweilzeit Einfluß genommen werden, indem ein mehr oder weniger großer Anteil an Gas-/Dämpfe-Gemisch eingestellt wird. Dieser Gas-/Dämpfeanteil verändert die Geschwindigkeit im Rohrreaktor und damit die Verweilzeit bei gleichbleibenden Reaktorabmessungen.

Der Wasserstoffanteil im Rohrreaktor bzw. im Spaltrohrofen wird maximal auf etwa den Anteil, der unter Prozeßbedingung in Lösung geht, beschränkt. Er sollte jedoch mindestens 20 % über dem chemischenn Bedarf der Einsatzstoffe liegen. Somit ist der Gas-/Dämpfanteil abhängig von der Temperatur, vom zugesetzten Frischwasserstoff, dem variabel einzustellenden Druck (alles in Lösung) und dem chemischen Verbrauch der Einsatzstoffe.

Die dazu erforderliche Apparatetechnik ist bekannt. So kann zur Aufwärmung der Einsatzstoffe beispielsweise die gesamte Apparatetechnik des Hydro-Crack-Prozesses und der Hydrierung von Kohle bzw. Öl genutzt werden.

Das Verfahren ist schematisch in Fig. 1 dargestellt. Im Vorlagebehälter 1 wird der Einsatzstoff 2 mit Katalysator 3 und Zuschlagstoffen 4 vermischt und das Gemisch über die Leitung 5 der Pumpe 6 zugeführt. Diese drückt das Gemisch auf Reaktionsdruck. Danach wird dem Gemisch Wasserstoff mittels Leitung 7 zugemischt, und es erfolgt eine gemeinsame Aufheizung auf Reaktionstemperatur. Die Aufheizung kann z. B. durch indirekten Wärmeaustausch des Produktes mit einem Wärmeträgersystem 8 durchgeführt werden.

Im Reaktionsraum 9 erfolgt die thermisch-katalytische Aufspaltung der Einsatzstoffe und die Abspaltung der Begleitsubstanzen. Diese wird durch die Anwesenheit des Katalysators gefördert. Die abgespaltenen Kohlenwasserstoffe werden mit Wasserstoff gesättigt, die abgespaltenen Begleitsubstanzen durch die Zuschlagstoffe und/oder den Wasserstoff gebunden.

Das erzeugte Produkt wird mittels Leitung 10 einem Trennbehälter 11 zugeführt. In diesem werden die Gase von der Flüssigkeit mit Feststoffen abgetrennt. Die Gase werden über Leitung 12 druckgeregelt abgeführt.

Das im Sumpf des Trennbehälters 11 abgezogene Produkt mit Feststoffen wird über die Leitung 13 standgeregelt der weiteren Verarbeitung zugeführt.

## Patentansprüche

1. Verfahren zur Aufspaltung von Kunststoffen, die durch anorganische und/oder organische Stoffe kontaminiert sind, dadurch gekennzeichnet, daß die Kunststoffe in einem Rohrreaktor in flüssiger Phase in Gegenwart eines Katalysators bei einem Reaktionsdruck von 400 bis 1200 bar und einer Reaktionstemperatur von 300 bis 550° C, vorzugsweise 400 bis 500°C, mit Wasserstoff, der in der flüssigen Phase überwiegend in Lösung ist, unter Abspaltung von Fremdatomen und Aufspaltung kontaminierender organischer Stoffe umgesetzt werden und bei der Umsetzung erhaltene reaktive Spaltprodukte gegebenenfalls durch Zugabe von reaktiven Zuschlagstoffen chemisch gebunden werden.

2. Verfahren nach Anspruch 1, dadurch gekennzeichnet, daß ein Einwegkatalysator verwandt wird.

3. Verfahren nach Anspruch 2, dadurch gekennzeichnet, daß als Einwegkatalysator Eisenoxidverbindungen, insbesondere Hämatit in Form von Raseneisenerz, oder eisenoxidhaltige Substanzen, insbesondere Rotschlamm oder Luxmasse, oder Kohlekoks aus Stein- und/oder Braunkohle verwandt werden.

4. Verfahren nach Anspruch 1 oder 2, dadurch gekennzeichnet, daß als katalytisch wirksame Substanz ein hydrierender CoO/MoO-Katalysatorstaub eingesetzt wird.

5. Verfahren nach einem der vorstehenden Ansprüche, dadurch gekennzeichnet, daß als Zuschlagstoffe Substanzen zugemischt werden, die die kontaminierenden Begleitstoffe durch chemische Bindung in unschädliche, abtrennbare Stoffe, insbesondere Salze, überführen.

6. Verfahren nach Anspruch 5, dadurch gekennzeichnet, daß als Zuschlagstoffe Säuren, Basen und/oder Schwefel bildende Stoffe eingesetzt werden.

7. Verfahren nach einem der vorstehenden Ansprüche, dadurch gekennzeichnet, daß die Reaktion mit einem Wasserstoffüberschuß von 0,5 bis 5 Gew.-%, bezogen auf den Wasserstoffverbrauch, gefahren wird.

8. Verfahren nach einem der Ansprüche 1 bis 7, dadurch gekennzeichnet, daß die Reaktion in einem wärmedichten oder von außen temperaturgeregelten Rohrreaktor durchgeführt wird.

9. Verfahren nach Anspruch 8, dadurch gekennzeichnet, daß der Rohrreaktor mittels Flüssigmetallbett, Salzschmelze oder organischer Wärmeträgeröle beheizt wird.

10. Verfahren nach Anspruch 8, dadurch gekennzeichnet, daß die Beheizung des Rohrreaktors in einem Doppelmantelrohr mittels Dampf erfolgt.

11. Verfahren nach einem der Ansprüche 1 bis 7, dadurch gekennzeichnet, daß die Reaktion in einem als Umwälzofen ausgebildeten Spaltrohrofen durchgeführt wird.

12. Verfahren nach einem der vorstehenden Ansprüche, dadurch gekennzeichnet, daß feste Kunststoffe mit flüssigen Kohlenwasserstoffen und/oder Kohlenwasserstoffverbindungen angemaischt werden.

13. Verfahren nach Anspruch 12, dadurch gekennzeichnet, daß zur Anmaischung kontaminierte und/oder oxidierte prozeßfremde Kohlenwasserstoffe eingesetzt werden.

14. Verfahren nach Anspruch 12, dadurch gekennzeichnet, daß zur Anmaischung prozeßstämmige Flüssigkeiten eingesetzt werden.

15. Verfahren nach einem der vorstehenden Ansprüche, dadurch gekennzeichnet, daß feste Kunststoffe bis zu einer Korngröße von ≤ 1 mm, insbesondere ≤ 100 µm, mechanisch zerkleinert werden.

## Claims

1. A process for the disintegration of plastics which have been contaminated by inorganic and/or organic substances, characterised in that, in a liquid phase within a tubular reactor and in the presence of a catalytic agent at a reaction pressure of 400 to 1200 bar and a reaction temperature of 300 to 550° C, and preferably 400 to 500° C, the plastics are transformed with hydrogen, which in the liquid phase is predominantly in solution, during which extraneous atoms are separated and contaminating organic substances are disintegrated, and that any reactive fission products obtained during the transformation are chemically combined by, if applicable, the admixture of reactive supplementary substances.

2. A process according to claim 1, characterised in that an expendable catalytic agent is used.

3. A process according to claim 2, characterised in that iron oxide compounds, particularly haematite in the form of bog iron ore or substances containing iron oxide particularly red sludge or lux paste or carbonaceous coke derived from bituminous coal and/or lignite, are used as expendable catalysts.

4. A process according to claim 1 or 2, characterised in that an hydrogenating CoO/MoO-catalytic powder is introduced as a catalytically effective substance.

5. A process according to one of the preceding claims, characterised in that agents, which by means of chemical fusion transform the contaminating companion substances into neutralised separable substances particularly salts, are added as supplementary substances.

6. A process according to claim 5, characterised in that acids, bases and/or sulphur producing substances are introduced as supplementary substances.

7. A process according to one of the preceding claims, characterised in that the reaction takes place with a hydrogen surplus of 0.5 to 5 wt.-% relative to the consumption of hydrogen.

8. A process according to one of the claims 1 to 7, characterised in that the reaction is carried out in a heat resistant or outside-temperature controlled tubular reactor.

9. A process according to claim 8, characterised in that the tubular reactor is heated by means of a liquified metal bed, a saline bath or by organic heat-conducting oils.

10. A process according to claim 8, characterised in that the heating of the tubular reactor is effected in a double-cased tube by means of steam.

11. A process according to one of the claims 1 to 7, characterised in that the reaction is carried out within a fission tube oven constructed in the form of a circulating oven.

12. A process according to one of the preceding claims, characterised in that solid plastics are mash-mixed with liquid hydrocarbons and/or hydrocarbon combinations.

13. A process according to claim 12, characterised in that contaminated and/or oxidised hydrocarbons extraneous to the process are introduced into the mash.

14. A process according to claim 12, characterised in that liquids related in origin to the process are introduced into the mash.

15. A process according to one of the preceding claims, characterised in that solid plastics are mechanically pulverised down to a grain size of ≤ 1 mm particularly ≤ 100 µm.

## Revendications

1. Procédé de décomposition de matières plastiques qui sont contaminées par des substances organiques et/ou inorganiques, caractérisé en ce que l'on fait réagir les matières plastiques en phase liquide dans un réacteur tubulaire en présence d'un catalyseur à une pression de réaction de 400 à 1 200 bars et à une température de réaction de 300 à 550 °C, de préférence de 400 à 500 °C, avec de l'hydrogène, lequel est essentiellement en solution dans la phase liquide, avec élimination d'hétéroatomes et décomposition des substances organiques contaminantes, et en ce que les produits de décomposition réactifs obtenus lors de la réaction se lient chimiquement, le cas échéant par l'addition d'additifs réactifs.

2. Procédé selon la revendication 1, caractérisé en ce que l'on utilise un catalyseur à une voie.

3. Procédé selon la revendication 2, caractérisé en ce que l'on utilise comme catalyseur à une voie, des composés d'oxyde de fer, en particulier l'hématite sous forme de limonite ou des substances contenant de l'oxyde de fer, en particulier une boue rouge ou une luxmasse ou un coke de charbon issu de la houille et/ou de la lignite.

4. Procédé selon la revendication 1 ou 2, caractérisé en ce que l'on utilise comme substance catalytiquement active un catalyseur d'hydrogénation CoO/MoO en poudre.

5. Procédé selon l'une quelconque des revendications précédentes, caractérisé en ce que l'on ajoute en tant qu'additifs, des substances qui, par liaison chimique, convertissent les impuretés contaminantes en substances séparables, en particulier des sels, dépourvues de nocivité.

6. Procédé selon la revendication 5, caractérisé en ce que l'on utilise, comme additifs, des acides, des bases et/ou des substances formant du soufre.

7. Procédé selon l'une quelconque des revendications précédentes, caractérisé en ce que l'on effectue la réaction avec un excès d'hydrogène de 0,5 à 5 % en poids, rapporté à la consommation d'hydrogène.

8. Procédé selon l'une quelconque des revendications 1 à 7, caractérisé en ce que l'on effectue la réaction dans un réacteur tubulaire calorifugé ou régulé en température à partir de l'extérieur.

9. Procédé selon la revendication 8, caractérisé en ce que l'on chauffe le réacteur tubulaire au moyen d'un lit de métal liquide, de sels en fusion ou d'huiles caloporteuses organiques.

10. Procédé selon la revendication 8, caractérisé en ce que l'on effectue le chauffage du réacteur tubulaire dans un tube à double enveloppe au moyen de vapeur d'eau.

11. Procédé selon l'une quelconque des revendications 1 à 7, caractérisé en ce que l'on effectue la réaction dans un four tubulaire à gaine (Spaltrohrofen) réalisée sous la forme d'un four de circulation (Umwälzofen).

12. Procédé selon l'une quelconque des revendications précédentes, caractérisé en ce que l'on malaxe les matières plastiques solides avec des hydrocarbures et/ou des composés hydrocarbonés liquides.

13. Procédé selon la revendication 12, caractérisé en ce que l'on introduit, à des fins de malaxage, des hydrocarbures contaminés et/ou oxydés étrangers au procédé.

14. Procédé selon la revendication 12, caractérisé en ce que l'on introduit, à des fins de malaxage, des liquides issus du procédé.

15. Procédé selon l'une quelconque des revendications précédentes, caractérisé en ce que l'on soumet les matières plastiques solides à un broyage mécanique jusqu'à une grosseur de grain de ≤ 1 mm, en particulier ≤ 100 µm.
